# EUROPÄISCHE PATENTANMELDUNG

(11) **EP 0 310 818 A1**
(43) Veröffentlichungstag der Anmeldung: **12.04.1989**
(21) Anmeldenummer: 88114513.0
(22) Anmeldetag: 06.09.1988
(51) Int. Cl.: E04C 2/26

(54) **Plattenförmiges Verbundelement**

(30) Priorität: 09.10.1987 DE 3734166
(71) Anmelder: CARRYSPACE LEICHTBAUELEMENTE GMBH, D-4000 Düsseldorf (DE)
(72) Erfinder: Dingel, Siegfried R., D-5630 Remscheid (DE)
(74) Vertreter: Cohausz & Florack Patentanwälte

(57) **Zusammenfassung**

Die Erfindung betrifft ein plattenförmiges Verbundelement für Bauzwecke mit zwei seitlichen zueinander parallelen Deckschichten (1, 2) und an den Längskanten angeordneten Randprofilen (4), die im Querschnitt U-förmig sind, deren Schenkel (5) gegeneinander gerichtet sind und die die Ränder der Deckschichten (1, 2) tragen, wobei der Raum zwischen den Deckschichten (1, 2) und das Innere der Randprofile (4) mit Hartschaum (3) ausgefüllt ist und die Schenkel (5) nach außen offene, zu den Elementaußenkanten parallele Nuten (6a, 6b) bilden. Die an die jeweilige Nut (6a, 6b) anschließenden Bereiche (7a, 7b) der Schenkel (5) fluchten miteinander.

## Beschreibung

Die Erfindung betrifft ein plattenförmiges Verbundelement für Bauzwecke mit zwei seitlichen zueinander parallelen Deckschichten und an den Längskanten angeordneten Randprofilen, die im Querschnitt U-förmig sind, deren Schenkel gegeneinander gerichtet sind und die die Ränder der Deckschichten tragen, wobei der Raum zwischen den Deckschichten und das Innere der Randprofile mit Hartschaum ausgefüllt ist und die Schenkel nach außen offene, zu den Elementaußenkanten parallele Nuten bilden.

Aus der deutschen Offenlegungsschrift 34 45 895 sind solche Verbundelemente bekannt. Die in den Schenkeln der Randprofile angeordneten Nuten sind hierbei von zwei Schenkelbereichen begrenzt, die in verschiedenen Höhen liegen, d.h. der der Profilbasis nähere Schenkelbereich ragt weniger weit nach außen vor als der das freie Schenkelende bildende äußere Schenkelbereich. Liegt ein solches.Verbundelement mit seiner Seitenfläche auf einem Bauteil auf, das auf das Verbundelement eine Last überträgt oder aufnimmt, so kommt es zumindest im Bereich der Randprofile zu einem Verdrehen und zu einer Formänderung der Randbereiche des Verbundelements, da die inneren Schenkelbereiche an dem die Last ausübenden Element nicht anliegen, sondern hierzu einen Abstand bilden. Ein solches Verdrehen des Randprofils führt zu erheblichen inneren Kräften innerhalb des Verbundelements und zu einem vorzeitigen Abreißen des Hartschaums an den Innenseiten des Randprofils, so daß die Tragfähigkeit wesentlich verringert wird.

Dieser Abstand kann zwar dazu benutzt werden, daß über die Randprofile stirnseitig zusätzliche U-Profile aufgeschoben werden, um die Stabilität des Verbundelements zu erhöhen, aber dies ist nicht nur konstruktiv aufwendig, sondern führt auch zu Bildung von Wärmebrücken und zu Abdichtungsproblemen.

Aufgabe der Erfindung ist es, ein Verbundelement der eingangs genannten Art so zu verbessern, daß besonders im Bereich der Randprofile eine maximale Tragfähigkeit und Formstabilität des Verbundelementes gegeben ist.

Diese Aufgabe wird erfindungsgemäß auch dadurch gelöst, daß die an die jeweilige Nut anschließenden Bereiche der Schenkel miteinander fluchten und mit dem breiten Mittelgurt des Elementes fluchten.

Ein solches Verbundelement kann vollflächig auf einem die Kräfte übernehmenden Tragwerkselement anliegen, so daß diese Kräfte nicht dazu führen, daß sich das Verbundelement im Bereich der Randprofile verdrehen und verziehen kann. Der Hartschaum bleibt sicher an der Innenseite des Randprofils haften und zusätzliche verstärkende Profile sind nicht erforderlich. Ferner sind die Randprofile einfacherer in der Herstellung.

Besonders vorteilhaft ist es, wenn der die Schenkel verbindende Basisbereich eines stirnseitigen Randprofils eine nach außen vorspringende Feder bildet, die in Längsrichtung des Profils verläuft und das parallele Randprofil der anderen Stirnseite eine nach innen gerichtete, in Profillängsrichtung verlaufende Nut bildet, die die Feder des angrenzenden Verbundelementes aufnimmt. Diese Nut-Federverbindung verbessert nicht nur die Abdichtung, sondern verhindert zusätzlich ein Verdrehen der Randbereiche.

Ein Ausführungsbeispiel der Erfindung ist in einem waagerechten Schnitt durch das Verbundelement in der Zeichnung dargestellt und wird im folgenden näher beschrieben.

Das Verbundelement weist zwei zueinander parallele Deckschichten 1, 2 auf. Zwischen den beiden Deckschichten ist Hartschaum 3, insbesondere Polyurethan und Polyisocyanat eingebracht, der an den Innenseiten der Deckschichten haftet.

Die senkrechten Stirnseiten des Verbundelements sind durch Randprofile 4 aus Metall verschlossen, deren Querschnitt im wesentlichen U-förmig ist, wobei die beiden Schenkel 5 des Profils 4 zum gegenüberliegenden Randprofil weisen. Das Innere der Randprofile 4 ist auch durch Hartschaum 3 ausgefüllt, der die Formstabilität der Randbereiche unter Last gewährleistet.

Beide Schenkel 5 jeden Profils 4 bilden nach außen hin offene Nuten 6a, 6b die in Längsrichtung des Profils 4 verlaufen. Die an die Elementinnenseite angeordnete Nut 6a ist im Querschnitt trapezförmig und wird durch die untere Deckschicht 1 verbunden. Die gegenüberliegende äußere Nut 6b ist im Querschnitt schwalbenschwanzförmig und ist nach außen hin unbedeckt, da die Deckschicht 2 mit einer Abkantung in diese eingreift. Die beschriebene Funktion der Randprofile ist insbesondere auch dann gewährleistet, wenn aus besonderen anwendungstechnischen Gründen auf die Deckschicht 2 verzichtet wird.

Beide Nuten 6a, 6b sind von Schenkelbereichen 7a, 7b begrenzt, die in gleicher Höhe liegen und somit miteinander und mit der Deckschicht 1 fluchten. Aufgrund der gleichen Höhe der Schenkelbereiche 7a, 7b weist das Randprofil 4 im Bereich beider Schenkelbereiche dieselbe Dicke auf.

Der Basisbereich 8 des Randprofils 4 zwischen den Schenkeln 5 bildet bei allen der beiden Randprofile eine nach außen vorspringende Feder 9, die in Längsrichtung des Profils 4 verläuft und etwa mittig zwischen den Schenkel 5 liegt. Das gegenüberliegende Randprofil 4 bildet im Basisbereich 8 eine Nut 10, die auch in Längsrichtung verläuft und mittig zwischen den Schenkeln 5 liegt. Die Innenabmessungen der Nut 10 entsprechen etwa den Außenabmessungen der Feder 9, so daß die Feder 9 in der Nut 10 eines benachbarten Verbundelements zur Einlage gelangt.

Die beiden Flächen des Basisbereichs 8 zu beiden Seiten der Feder 9 bzw. der Nut 10 liegen im Ausführungsbeispiel zueinander versetzt und parallel, um Raum für Einlegeteile zu schaffen. Eine solche versetzte Anordnung ist aber nicht unbedingt erforderlich.

## Patentansprüche

1. Plattenförmiges Verbundelement für Bauzwecke mit zwei seitlichen zueinander parallelen Deckschichten (1, 2) und an den Längskanten angeordneten Randprofilen (4), die im Querschnitt U-förmig sind, deren Schenkel (5) gegeneinander gerichtet sind und die die Ränder der Deckschichten (1, 2) tragen, wobei der Raum zwischen den Deckschichten (1, 2) und das Innere der Randprofile (4) mit Hartschaum (3) ausgefüllt ist und die Schenkel (5) nach außen offene, zu den Elementaußenkanten parallele Nuten (6a, 6b) bilden,
**dadurch gekennzeichnet,** daß die an die jeweilige Nut (6a, 6b) anschließenden Bereiche (7a, 7b) der Schenkel (5) miteinander fluchten.

2. Verbundelement nach Anspruch 1,
**dadurch gekennzeichnet,** daß der die Schenkel (5) verbindende Basisbereich (8) eines stirnseitigen Randprofils (4) eine nach außen vorspringende Feder (9) bildet, die in Längsrichtung des Profils (4) verläuft und das parallele Randprofil (4) der anderen Stirnseite eine nach innen gerichtete, in Profillängsrichtung verlaufende Nut (10) bildet, die die Feder (9) des angrenzenden Verbundelementes aufnimmt.
